# EUROPÄISCHE PATENTSCHRIFT

(11) **EP 0 093 364 B1**
(45) Veröffentlichungstag und Bekanntmachung des Hinweises auf die Patenterteilung: **06.11.1985**
(21) Anmeldenummer: 83104009.2
(22) Anmeldetag: 23.04.1983
(51) Int. Cl.: E06B 3/26, E06B 7/02, E06B 9/24, E06B 7/10, F24F 13/18

(54) **Schall- und wärmeisolierendes Verbundfenster mit Schalldämmlüftung**
Sound absorbing and heat insulating compound window with a ventilating device
Fenêtre composée insonorisante et calorifuge avec un dispositif d'aération

(30) Priorität: 04.05.1982 DE 3216581
(43) Veröffentlichungstag der Anmeldung: 09.11.1983
(73) Patentinhaber: Wetzel, Alfred, Dipl.-Ing., D-5300 Bonn 2 (DE)
(72) Erfinder: Wetzel, Alfred, Dipl.-Ing., D-5300 Bonn 2 (DE)
(74) Vertreter: Schwarz, Klaus-Jürgen, Dipl.-Ing.

## Beschreibung

Die Erfindung betrifft ein schall- und wärmeisolierendes Verbundfenster nach dem Oberbegriff des Anspruches 1 und hat eine weitere Verbesserung derartiger Verbundfenster mit Schalldämmlüftung zum Ziel.

Bei einem derartigen Verbundfenster gemäss der nicht vorveröffentlichten DE-A Nr. 3043783 des Anmelders muss jede der beiden Lüftungseinheiten, die aus einem Kern oder einer drehbaren Walze und einem umgebenden Mantel oder Gehäuse besteht, am Flügelunterstück und am Flügeloberstück des Hauptflügels durch eine stirnseitige Öffnung im Eckbereich des Hauptflügels in Längsrichtung eingeschoben werden. Dies erfordert einen zusätzlichen Herstellungs- und Bearbeitungsaufwand, und ausserdem bereitet es Schwierigkeiten, im Scheibenzwischenraum vorgesehene Reflektor-, Verdunkelungsbahnen oder dergleichen, die auch als Schnapprollos oder Rolloeinsätze ausgebildet sein können, in einfacher und platzsparender Weise so unterzubringen, dass die Rollos einfach betätigt werden können, dass weiterhin zwei im Scheibenzwischenraum parallel nebeneinander angeordnete Rollobahnen sowohl zur zusätzlichen Wärmedämmung als auch zur Nutzung der von der Fensteraussenseite und von der Fensterinnenseite her einwirkenden unterschiedlichen Temperatureinflüsse zur Verbesserung der Lüftungswirkung und zur Wärmerückgewinnung dienen können und dass der Lichteinfall bei geöffneten Rollos möglichst wenig beeinträchtigt wird.

Es ist zwar bereits eine Lüftungsvorrichtung mit einem mit Luftdurchströmöffnungen versehenen Drehschieber und einem mit Luftdurchströmöffnungen ausgerüsteten Aussenprofil für Fenster, Türen, Fassaden oder dergleichen bekannt (DE-OS Nr. 3000720), bei der die Drehschieber labyrinthartig ausgebildete Lüftungskanäle mit gegenüberliegenden gestuften Begrenzungsflächen aufweisen, durch die eine direkte Luftschallübertragung verhindert und somit eine entsprechende Schalldämmung erzielt werden soll. Die gestuften gegenüberliegenden Begrenzungsflächen der Lüftungskanäle können mit schallschluckenden Mitteln in der Form einer Beschichtung oder einer Folie versehen sein, doch ist der Abstand der gegenüberliegenden gestuften Begrenzungsflächen derart gross, dass zwischen gegenüberliegenden Abstufungen trotzdem ein geradliniger Schalldurchgang möglich ist, so dass die Schalldämmung nicht in dem gewünschten Masse vorliegt.

Die Drehschieber dieser Lüftungsvorrichtung haben zudem nur zwei einander diametral gegenüberliegende Luftdurchlässe, nämlich eine Zuluft- öffnung an der einen Umfangsseite des Drehschiebers und eine Abluftöffnung an der gegenüberliegenden Umfangsseite, so dass lediglich ein Luftdurchtritt von der Fensteraussenseite zur Fensterinnenseite oder umgekehrt, jedoch nicht zum Raum zwischen den Verglasungen eines Verbundfensters möglich ist. Diese Lüftungsvorrichtung ist daher auch nicht in Verbundflügelkonstruktionen normaler Bauart einzubauen. Sie weist zwar zwei parallel nebeneinanderliegende Drehschieber auf, die jeweils im gleichen Drehsinne und synchron betätigt werden können, doch können derartige Lüftungseinrichtungen an Fenstern und Türen nur unten und oben eingebaut werden, ohne dass eine gemeinsame Betätigung derartiger unterer und oberer Lüftungseinrichtungen vorgesehen ist.

Der Erfindung liegt die Aufgabe zugrunde, die Ausbildung derartiger schall- und wärmeisolierender Verbundfenster mit Schalldämmlüftung in ihrem konstruktiven Aufbau weiter zu vereinfachen und zu verbessern.

Diese Aufgabe wird erfindungsgemäss im wesentlichen durch den Kennzeichnungsteil des Anspruches 1: gelöst, während in den Ansprüchen 2 bis 9 besonders vorteilhafte Weiterbildungen der Erfindung gekennzeichnet sind.

Die Erfindung hat den Vorteil, dass der Kern jeder der beiden Lüftungseinheiten unmittelbar an dem das Flügelunterstück und das Flügeloberstück des Hauptffügefs bildenden, zum Scheibenzwischenraum hin offenen Schachtprofil gelagert ist und keinen zusätzlichen Mantel oder Gehäuse erfordert. Bei der Montage kann der Kern in das zum Scheibenzwischenraum hin offene, im Querschnitt U-förmige Schachtprofil einfach von der offenen Querschnittsseite her eingelegt werden, die anschliessend durch je eine Abdeckung verschlossen wird, die zugleich ein Gegenlager für den Kern bzw. für die drehbare Walze jeder Lüftungseinheit bildet und die Luftdurchlässe zum Scheibenzwischenraum aufweist.

Um die das Flügelunterstück und das Flügeloberstückdes Hauptflügels bildenden U-förmigen Schachtprofile möglichst vielseitig verwendbar zu machen, kann am Boden jedes Schachtprofiles ein streifenförmiges Stützlager für den Kern nachträglich eingesetzt sein.

Zur weiteren Vereinfachung der Lüftungseinheiten sind am Kern jeder Lüftungseinheit lediglich zwei Längsreihen von Luftkanälen in einem Winkel von etwa 90° bis 150°, vorzugsweise etwa 120° bis 130°, zur Längsachse des Kernes angeordnet, wobei zwar auf diejenige Lüftungsstellung verzichtet wird, die die Fensteraussenseite, die Fensterinnenseite und den Scheibenzwischenraum gleichzeitig miteinander verbindet. Diese Lüftungsstellung hat sich jedoch als nicht notwendig erwiesen.

In einer weiteren Verbesserung der Erfindung, die auch zu einer einfacheren Herstellung des Kernes der Lüftungseinheiten beiträgt, kann der Kern zwischen'den Luftkanalen einen über seine gesamte Länge durchgehenden, im Querschnitt mehrmals abgeknickten, mäanderförmigen Luftschlitz aufweisen, wobei nach einem weiteren Merkmal der Erfindung die Seitenwandungen des Luftschlitzes zwischen den seitlichen Luftkanälen nicht parallel zueinander verlaufen, sondern unterschiedliche Wölbungen haben. Der in den Kern oder die Walze eintretende Schall wird auf diese Weise durch konstruktiv besonders einfache Massnahmen mehrmals gebeugt, wobei für eine besonders gute Zerstreuung der Schallwellen dadurch gesorgt wird, dass die Seitenwandungen des Luftschlitzes durch die unterschiedlichen Wölbungen in wechselnden gegenseitigen Abständen voneinander verlaufen und mehrfach gekrümmt sind. Durch die so gebildeten Querschnittsänderungen oder Schwellungen des Schlitzes wird der Schall auch in bezug auf die Frequenzen und auf die sich ändernde Länge des Durchgangsweges dämmend beeinflusst, so dass die Intensität des Schalles entsprechend gemindert wird. Die Länge des Schallweges vom Eintritt bis zum Austritt ist hierbei gegenüber dem Durchmesser des Kernes vervielfacht.

Eine weitere Verbesserung derartiger Verbundfenster ergibt sich weiterhin dadurch, wenn auch die beiden Flügelseitenstücke des Hauptflügels aus den gleichen U-förmigen, zum Scheibenzwischenraum hin offenen Schachtprofilen wie die Flügelunter- und Flügeloberstücke bestehen. Es können dann ohne konstruktive Änderungen in den Flügelseitenstücken des Hauptflügels waagerecht ausziehbare Rolloeinsätze angeordnet sein, wobei an der Abdeckung für die Flügelober- und Flügelunterstücke beiderseits der Reihe von Luftdurchlässen zum Scheibenzwischenraum zwei parallele Längsführungen für die Rollobahnen der beiden Rolloeinsätze vorgesehen sein können, in denen die Rollobahnen von den beiden gegenüberliegenden Flügelseitenstücken in waagerechter Richtung aneinander vorbei wechselseitig bis zur Schliessstellung bewegt werden können.

Ausser der einfachen Bedienbarkeit derartiger horizontal ausziehbarer Rollobahnen ist dadurch, je nachdem, ob eine einzelne Rollobahn oder beide Rollobahnen gleichzeitig ausgezogen werden, ein optimaler zusätzlicher Wärme- bzw. Kälteschutz sowie eine Verdunkelungsmöglichkeit gegeben.

Durch die Verwendung der Schachtprofile auch für die Flügelseitenstücke des Hauptflügels ergibt sich der weitere Vorteil, dass zur Vermeidung der lüftungstechnisch fragwürdigen Drehkipp-Stellung von Fensterflügeln die an den Schachtprofilen ohnehin vorhandenen Luftdurchlässe als Dauerlüftung benutzt werden können, wobei zwischen den Luftdurchlässen in den Flügelseitenstücken Filterstreifen angeordnet sein können. Ausserdem ergibt sich eine besonders platzsparende und montagefreundliche Anordnung der für die gemeinsame Verstellung der oberen und unteren Lüftungseinheiten vorgesehenen Ketten- oder Zahnriementriebe in den Schachtprofilen zwischen den Luftdurchlässen, wobei die Verstellung der Lüftungseinheiten durch einen gegenüber einer Skala verstellbaren Schieber besonders bedienungsfreundlich gestaltet werden kann.

Schliesslich kann nach einem weiteren Merkmal der Erfindung am Hauptflügel ausser dem nach innen öffnenden Nebenflügel noch ein zweiter, nach aussen öffnender Nebenflügel angeschlagen sein, wodurch sich verschiedene Vorteile ergeben:

Bei Winddruck wird der äussere Nebenflügel in die Dichtung am Hauptflügel gedrückt und dadurch auf besonders einfache Weise eine Schlagregensicherheit und Fugenundurchlässigkeit des Verbundfensters erreicht. Der nach aussen öffnende Nebenflügel erleichtert ausserdem das Säubern der Verglasungen von innen und aussen und erlaubt deshalb ganz neue Fensterkombinationen. Zum Putzen lassen sich die Nebenflügel gegenüber dem Hauptflügel wechselweise öffnen, und es ist auch eine «Fensterverglasung» eines der beiden Nebenflügel möglich, wenn ein Zugang durch den Nebenflügel an der gegenüberliegenden Fensterseite gegeben ist. Bei Kombinationen von Fensterflügeln können grössere, festgesetzte Hauptflügel verwendet werden, weil die äusseren Nebenflügel sich so nach aussen öffnen und umschlagen lassen, dass sie vom Nachbarfenster aus geputzt werden können. Ferner können von innen putzbare «festverglaste» Fensterteile unbeschränkt kombiniert werden, was für die Gestaltung von Fensterwänden und deren Nutzung als Sonnenkollektoren in Verbindung mit der erfindungsgemässen Schalldämmlüftung auch wirtschaftlich interessant sein kann. Im übrigen bietet das erfindungsgemässe Verbundfenster mit Schalldämmlüftung die Möglichkeit, die Fensterflügel nur für Einfachverglasung einzurichten. Der Glaseinstand an den Fensterflügeln kann dadurch verringertwerden, und eine Belüftung des Glasfalzes kann entfallen, da aus wirtschaftlichen Gründen ohne weiteres eine sogenannte Nassverglasung vorgesehen sein kann. Verbessert wurde auch die notwendige Filterung der Aussen- und zusätzlich der Innenluft, die durch die Lüftungseinrichtungen transportiert wird, durch den Einsatz von Trockenschichtfiltern, die auswaschbar oder als Einwegfilter bei geöffneten Nebenflügeln aussen und innen als Band ringartig auf den Hauptflügel aufgelegt werden können und bei Verschmutzung durch einfache Verschiebung um eine Lüftungslochbreite erneut funktionstüchtig sind.

Bevorzugte Ausführungsbeispiele der Erfindung sind in der Zeichnung schematisch dargestellt. Es zeigen
Fig. 1 ein Verbundfenster mit Schalldämmlüftung von der Fensterinnenseite,
Fig. 2 einen Schnitt durch das Verbundfenster gemäss Schnittlinie II - 11 von Fig. 1,
Fig. 3 einen weiteren Schnitt durch das Verbundfenster gemäss Schnittlinie 111 - 111 von Fig. 1,
Fig. 4 einen gegenüber Fig. 1 vergrösserten senkrechten Schnitt durch das Verbundfenster gemäss Schnittlinie IV- IV,
Fig. 5 einen Fig. 4 entsprechenden Teilschnitt durch das Verbundfenster bei der Montage der Schalldämmlüftung, und
Fig. 6 eine vergrösserte Darstellung des Ausschnittes VI von Fig. 3, während
Fig. 7 bis 9 das Verbundfenster schematisch vereinfacht in drei verschiedenen Lüftungsstellungen zeigen.

Das schall- und wärmeisolierende Verbundfenster 10 ist mit einem Blendrahmen 11 und einem Verbundflügel 12 ausgebildet, der aus zwei gesondert verglasten Fensterflügeln besteht. Das Verbundfenster hateinen Hauptflügel 16 und zwei daran angeschlagene Nebenflügel 17, 17a, von denen lediglich der Nebenflügel 17 nach innen öffnet, während der zweite Nebenflügel 17a zur Fensteraussenseite 10a geöffnet werden kann. Beide Nebenflügel 17, 17a können mit einer Einfachverglasung versehen sein.

Am Flügelunterstück 16A und am Flügeloberstück 16B des Hauptflügels 16 befindet sich je eine Schalldämmlüftung 18a, 18b mit einem verstellbaren Kern 40 mit abgewinkelten Luftdurchlässen 31,33 zwischen der Fensteraussenseite 1 Oa und der Fensterinnenseite 10b, wobei die Schalldämmlüftung mit je einer verstellbaren Lüftungseinheit 18a, 18b ausgebildet ist, die mäanderartig geformte Luftkanäle aufweist, die mit der Fensteraussen- und der Fensterinnenseite 1 Oa, 1 Ob sowie mit dem Scheibenzwischenraum 24 verbunden werden können. Der Hauptflügel 16 weist an seinem Flügelunterstück 16A und an seinem Flügeloberstück 16B je ein zum Scheibenzwischenraum 24 offenes, im Querschnitt etwa U-förmiges Schachtprofil 60 auf, an dem der Kern 40 jeder Lüftungseinheit 18a, 18b bei 62a über seine gesamte Länge zwischen den Luftdurchlässen 31,33 zur Fensteraussenseite 10a und zur Fensterinnenseite 10b streifenförmige abgedichtet gelagert ist.

Jedes der beiden U-förmigen Schachtprofile 60 ist am Flügelunterstück 16A und am Flügeloberstück 16B an seiner offenen Querschnittsseite durch eine nachträglich einsetzbare Abdeckung 61 abgeschlossen, die zugleich ein Gegenlager für den Kern 40 bzw. für die drehbare Walze jeder Lüftungseinheit 18a, 18b bildet und die Luftdurchlässe 32 zum Scheibenzwischenraum 24 aufweist, die zwischen streifenförmigen Abdichtungen 62b, 62c gegenüber dem Kern angeordnet sind.

Am Boden jedes Schachtprofiles 60 ist ein streifenförmiges Stützlager 63 für den Kern 40 bzw. für die drehbare Walze jeder Lüftungseinheit 18a, 18b nachträglich eingesetzt.

Wie in Fig. 4 weiterhin zu erkennen ist, sind am Kern 40 jeder Lüftungseinheit 18a, 18b lediglich zwei Längsreihen von Luftkanälen 41,43 in einem Winkel 40a von etwa 90° bis etwa 150°, vorzugsweise etwa 120° bis 130°, zur Längsachse 40b des Kernes 40 derart angeordnet, dass durch eine Verlagerung oder Drehung des Kernes 40 jeder Lüftungseinheit 18a, 18b wahlweise die Fensteraussenseite 10a und der Scheibenzwischenraum 24, der Scheibenzwischenraum 24 und die Fensterinnenseite 10b oder die Fensteraussenseite 1 Oa und die Fensterinnenseite 10b in Lüftungsverbindung gebracht werden können, wie dies in den weiter unten beschriebenen Darstellungen von Fig. 7 bis 9 anhand verschiedener Lüftungsstellungen gezeigt ist. Die je nach Stellung durch die Lüftungseinheiten strömende Aussen- bzw. Innenluft wird durch die zwischen dem Hauptflügel 16 und jedem der beiden Nebenflügel 17, 17a entlang den seitlichen Luftdurchlässen 31, 33 ringförmig angeordneten bandförmigen Trockenschichtfilter 52 von Schwebstoffen gereinigt.

Der Kern 40 oder die drehbare Walze kann im übrigen in besonders einfacher Weise aus einem extrudierbaren Material, wie Kunststoff oder Leichtmetall, hergestelltwerden, da die Luftkanäle 41, 43 am Kern 40 durch einen über dessen gesamte Länge durchgehenden, quer zur Längserstreckung des Kernes 40 mänderartig geformten und im Querschnitt mehrmals abgeknickten Luftschlitz 49 verbunden sind. Die Reihe von Luftkanälen 41,43 kann nachträglich von aussen in den innenliegenden Luftschlitz 49 des Kernes 40 gebohrt werden.

Die Seitenwandungen 49a, 49b des Luftschlitzes 49 verlaufen im übrigen zwischen den seitlichen Luftkanälen 41,43 nicht parallel zueinander, sondern haben unterschiedliche Wölbungen und sind voneinander abweichend mehrfach gekrümmt, so dass die in den Luftschlitz 49 gelangenden Schallwellen nicht einheitlich von einer der benachbarten Schlitzwandungen 49a bzw. 49b zur gegenüberliegenden Wandung 49b bzw. 49a reflektiert, sondern unterschiedlich abgelenkt und mehrfach gebrochen werden.

Wie in der Zeichnung weiterhin zu erkennen ist, bestehen auch die beiden Flügelseitenstücke 16C, 16D des Hauptflügels 16 aus den gleichen U-förmigen, zum Scheibenzwischenraum 24 hin offenen Schachtprofilen 60 wie die Flügelunter- und Flügeloberstücke 16A, 16B, und in den beiden Schachtprofilen 60 sind zwei einander gegenüberliegende, waagerecht ausziehbare Rolloeinsätze 19A, 19B angeordnet, deren Rollobahnen 19a, 19b in zwei parallelen Längsführungen 19c an den waagerechten Abdeckungen 61 der Flügelunter- und Flügeloberstücke 16A, 16B beiderseits der Reihe von Luftdurchlässen 32 zum Scheibenzwischenraum 24 derart geführt sind, dass die beiden Rollobahnen 19a, 19b von den beiden gegenüberliegenden Flügelseitenstücken 16C, 16D in waagerechter Richtung aneinander vorbei wechselseitig bis zur Schliessung bewegt werden können, wie dies in Fig. 6 anhand des vergrösserten Ausschnittes VI von Fig. 3 im einzelnen gezeigt ist.

Die Luftdurchlässe 31, 33 an den U-förmigen Schachtprofilen 60 der Flügelseitenstücke 16C, 16D dienen als Dauerlüftung, und zwischen den Luftdurchlässen sind Filterstreifen 64 angeordnet. Ausserdem sind auch die beiden Züge oder Abschnitte des umlaufenden Ketten- oder Zahnriementriebes 50 für die gemeinsame Verstellung der oberen und unteren Lüftungseinheiten 18a, 18b an den seitlichen Hauptflügelstücken 16C, 16D beiderseits des Filterstreifens 64 geführt, wobei der zur Fensterinnenseite 10b liegende Zug oder Abschnitt über einen durch eine Schlitzführung an der Innenseite des betreffenden Flügelseitenstückes 16C hindurchragenden, gegenüber einer Skala 65 verstellbaren Schieber 66 in einfacher Weise betätigt werden kann.

Da ausser dem am Hauptflügel 16 angeschlagenen, nach innen öffnenden Nebenflügel 17 noch ein zweiter, nach aussen öffnender Nebenflügel 17a angeschlagen ist, kann auf eine Verglasung am Hauptfiügei 16 verzichtet werden. Es genügen Einfachverglasungen 25, 26 in den beiden Nebenflügeln 17, 17a. Zwischen den beiden Verglasungen 25, 26 liegt ein etwa 8 cm breiter Luftraum, und durch die besondere Ausbildung der offenen Schachtprofile 60 ist von hier aus die Lüftungskammer von etwa 40 mm Breite und etwa 40 mm Tiefe mit dem darin angeordneten Kern oder mit der drehbaren Walze in ganzer Länge zugänglich. Die statische Wirksamkeit der Profilwandungen wird erst durch die als Verschlussstück dienende Abdeckung 61 in vollem Masse erreicht.

In Fig. 7 bis 9 ist im einzelnen gezeigt, wie der Wärmeeinfall von der Fensteraussenseite 10a und/oder von der Fensterinnsenseite 10b für die Lüftung nutzbar gemacht werden kann.

In Fig. 7 befindet sich die Schalldämmlüftung in der Entlüftungsstellung «Sommer». Bei der unteren Lüftungseinheit 18a verbindet der drehbare Kern 40 mit seinen beiden Luftkanälen 41, 43 die Luftdurchlässe 33 an der Fensterinnenseite 10b mit den Luftdurchlässen 32 zum Scheibenzwischenraum 24, und der Kern 40 der oberen Lüftungseinheit 18b befindet sich in einer Stellung, in der er den Scheibenzwischenraum 24 mit der Fensteraussenseite 10a verbindet. Die Rollobahn 19b des Rolloeinsatzes 19B, das heisst also die nahe der inneren Verglasung 26 befindliche Rollobahn ist ausgezogen und absorbiert durch ihre Spezialbeschichtung die durch die äussere Verglasung 25 einfallende Sonneneinstrahlung derart, dass diese in Wärmeabstrahlung im mittleren Infrarotbereich umgewandelt wird und, weil Glas in diesem Strahlungsbereich für Wärmestrahlung undurchlässig ist, nicht wieder nach aussen abgegeben wird. Es ergibt sich ein sogenannter Treibhauseffekt, durch den die Luft im Scheibenzwischenraum 24 verstärkt erwärmt und ein zusätzlicher Auftrieb erzeugt wird, der für eine entsprechende Entlüftung an der Fensterinnenseite 10b sorgt. Gleichzeitig stellt die ausgezogene Rollobahn 19b, die auf der zum Innenraum weisenden Seite eine Wärmestrahlung reflektierende Spezialbeschichtung hat, in Verbindung mit der inneren Verglasung 26 eine Wärmedämmung ähnlich einer inneren Isolierverglasung dar. Aus dem zu belüftenden Raum wird somit die verbrauchte Raumluft durch die Schalldämmlüftung abgezogen, und ausserdem wird durch die ausgezogene Rollobahn 19b eine Erwärmung der Fensterinnenseite 10b durch die an der Fensteraussenseite 10a vorhandene Warmluft vermieden.

Fig. 8 zeigt eine Belüftungsstellung «Winter» bei der die untere Lüftungseinheit 18a die Fensteraussenseite 10a mit dem Scheibenzwischenraum 24 und die obere Lüftungseinheit 18b den Scheibenzwischenraum 24 mit der Fensterinnenseite 1 Ob verbindet. Auch hier ist die neben der inneren Verglasung 26 befindliche Rollobahn 19b ausgezogen, so dass eine Winter-Sonneneinstrahlung von der Fensteraussenseite in der soeben beschriebenen Weise für die Zufuhr von Frischluftzur Fensterinnenseite 10b nutzbar gemacht wird. Es ergibt sich eine sogenannte Sonnenfalle. Ausserdem dient auch hier die Rollobahn 19b in Verbindung mit der inneren Verglasung 26 als Wärmedämmung ähnlich einer inneren Isolierverglasung und verhindert den Übergang von Raumwärme und damit den Verlust an die Fensteraussenseite.

Auch in Fig. 9 befindet sich die Schalldämmung in der Belüftungsstellung von Fig. 8, jedoch ist nicht die innere Rollobahn, sondern die näher bei der äusseren Verglasung 25 befindliche Rollobahn 19a des Rolloeinsatzes 19A, die auf beiden Seiten eine Wärmestrahlung reflektierende Beschichtung hat, ausgezogen.

Hierbei wird eine Wärmedämmung nach Art einer Isolierverglasung zur Fensteraussenseite 10a hin erreicht, während die von der Fensterinnenseite durch die innere Verglasung 26 in den Scheibenzwischenraum 24 eintretende Transmissionswärme auf die Innenseite der Rollobahn 19a trifft, dort reflektiert, und zum Teil in Form einer Wärmerückgewinnung für den Auftrieb der zugeführten Frischluft im Scheibenzwischenraum 24 nutzbar gemacht wird.

Durch entsprechendes Verstellen der beiden Lüftungseinheiten 18a, 18b der Schalldämmlüftung und durch wahlweises Ausziehen der Rollobahnen 19a, 19b der beiden Rolloeinsätze 19A, 19B sind zahlreiche andere Lüftungsstellungen unter Vermeidung von Kondenswassererscheinungen an den Verglasungen möglich, sowohl mit Wärmerückgewinnung als auch mit Wärmedämmung gegenüber dem Wärmeübergang oder dem Übergang von Kälte zum Fensterinneren bzw. umgekehrt.

## Patentansprüche

1. Schall- und wärmeisolierendes Verbundfenster mit Blendrahmen (11) und Verbundflügel (12), der aus einem Hauptflügel (16) und mindestens einem gesondert verglasten Nebenflügel (17, 17a) besteht und mit einer Schalldämmlüftung mit abgewinkelten Luftkanälen, die in je einer waagerechten Lüftungseinheit (18a, 18b) mit einem länglichen Gehäuse (60) mit verstellbaren Luftdurchlässen (31, 33) im unteren und im oberen Teil (16A bzw. 16B) des Hauptflügels (16) ausgebildet und mit der Fensteraussen- und der Fensterinnenseite sowie mit dem Scheibenzwischenraum (24) verbunden sind, wobei jede Lüftungseinheit einen bewegbaren Kern (40) mit mindestens zwei Längsreihen von Luftdurchlässen (41,43) aufweist und die beiden Lüftungseinheiten mechanisch derart miteinander verbunden sind, dass bei einer Verstellung einer Lüftungseinheit die andere Lüftungseinheit im gleichen Sinne synchron mitverstellt wird, dadurch gekennzeichnet, dass der Hauptflügel (16) des Verbundfensters (12) an seinem Flügelunterstück (16A) und an seinem Flügeloberstück (16B) mit einem zum Scheibenzwischenraum (24) hin offenen, im Querschnitt etwa U-förmigen Schachtprofil (60) ausgebildet ist, in dem der Kern (40) jeder Lüftungseinheit (18a, 18b) über seine gesamte Länge zwischen den Luftdurchlässen (31, 33) zur Fensteraussenseite (10a) und zur Fensterinnenseite (10b) flächen- bzw. streifenförmig abgedichtet gelagert ist und das an seiner offenen Querschnittsseite durch eine nachträglich einsetzbare Abdeckung (61 ) abgeschlossen ist, die zugleich ein Gegenlager für den Kern (40) jeder Lüftungseinheit (18a, 18b) bildet und die Luftdurchlässe (32) zum Scheibenzwischenraum (24) aufweist, die zwischen flächen- bzw. streifenförmigen Abdichtungen (62b, 62c) gegenüber dem Kern (40) angeordnet sind.

2. Schall- und wärmeisolierendes Verbundfenster nach Anspruch 1, dadurch gekennzeichnet, dass am Boden jedes Schachtprofils (60) ein streifenförmiges Stützlager (63) für den Kern (40) nachträglich eingesetzt ist.

3. Schall- und wärmeisolierendes Verbundfenster nach Anspruch 1 oder 2, dadurch gekennzeichnet, dass am Kern (40) jeder Lüftungseinheit (18a, 18b) lediglich zwei Längsreihen von Luftkanälen (41,43) in einem Winkel (40a) von etwa 90° bis etwa 150°, vorzugsweise etwa 120° bis 130°, zur Längsachse (40b) des Kernes (40) angeordnet sind.

4. Schall- und wärmeisolierendes Verbundfenster nach Anspruch 1 bis 3, dadurch gekennzeichnet, dass der Kern (40) zwischen den Luftkanälen (41,43) einen über seine gesamte Länge durchgehenden, im Querschnitt mehrmals abgeknickten, mäanderförmigen Luftschlitz (49) aufweist.

5. Schall- und wärmeisolierendes Verbundfenster nach Anspruch 4, dadurch gekennzeichnet, dass die Seitenwandungen (49a, 49b) des Luftschlitzes (49) zwischen den seitlichen Luftkanälen (41, 43) nicht parallel zueinander verlaufen, sondern unterschiedliche Wölbungen haben.

6. Schall- und wärmeisolierendes Verbundfenster nach einem der Ansprüche 1 bis 5, dadurch gekennzeichnet, dass die beiden Flügelseitenstükke (16C, 16D) des Hauptflügels (16) aus den gleichen U-förmigen, zum Scheibenzwischenraum (24) hin offenen Schachtprofilen (60) wie die Flügelunter- und Flügeloberstücke (16A, 16B) bestehen.

7. Schall- und wärmeisolierendes Verbundfenster nach Anspruch 6, dadurch gekennzeichnet, dass in den Flügelseitenstücken (16C, 16D) des Hauptflügels (16) waagerecht ausziehbare Rolloeinsätze (19A, 19B) angeordnet sind, und dass an der Abdeckung (61) für die Flügelober- und Flügelunterstücke (16A, 16B) beiderseits der Reihe von Luftdurchlässen (32) zum Scheibenzwischenraum (24) zwei parallele Längsführungen (19c) für die Rollobahnen (19a, 19b) der beiden Rolloeinsätze (19A, 19B) vorgesehen sind, in denen die Rollobahnen (19a, 19b) von den beiden gegenüberliegenden Flügelseitenstücken in waagerechter Richtung aneinander vorbei wechselseitig bis zur Schliessung bewegt werden können.

8. Schall- und wärmeisolierendes Verbundfenster nach einem der Ansprüche 1 bis 7 mit einem am Hauptflügel angeschlagenen, nach innen öffnenden Nebenflügel, dadurch gekennzeichnet, dass am Hauptflügel (16) ein weiterer, nach aussen öffnender Nebenflügel (17a) angeschlagen ist.

9. Schall- und wärmeisolierendes Verbundfenster nach einem der Ansprüche 1 bis 8, dadurch gekennzeichnet, dass zwischen dem Hauptflügel (16) und jedem der beiden Nebenflügel (17,17a) entlang den seitlichen Luftdurchlässen (31, 33) bandförmige Trockenschichtfilter (52) ringartig angeordnet sind.

## Claims

1. Sound-damping and heat-insulating composite window; with a blind frame (11); and with a composite wing (12) consisting of at least one individually glazed subsidiary wing (17, 17a); the window being equipped with a sound-damping ventilating device which has angled air-channels communicating with the inner and outer faces of the window and with the space (24) between the window panes; the communication taking place in a horizontal ventilating device (18a, 18b) comprising a longitudinal housing (60) with adjustable air-passages (31, 33); one of the ventilating devices (18a, 18b) being located in the lower portion (16A) and one in the upper portion (16B) of the main wing; each ventilating device (18a, 18b) having a mobile core with at least two longitudinal rows of air-channels (41, 43); the two ventilating devices being connected together mechanically in such a way that when one of them is rotated, for the purpose of adjustment, the other rotates synchronously with it, characterized in that the main wing (16) of the composite window (12) has, in its lower wing (16A) and in its upper wing (16B), a channel-section member (60) approximately U-shaped in cross-section, the U being open to the space (24) between the two glass panes of the window; the U containing the adjustable core (40) of the sound-damping ventilating device (18a or 18b); the core being sealed stripwise or area-wise over its entire length between the air-passages (31, 33) which communicate with the outer face (10a) and the inner face (10b) of the window; the open mouth of the U of the channel-section member (60) being closed by a cover-strip (61 ) which also acts as bearing surface for the core (40) of each ventilating device (18a, 18b), the cover-strip (61) being inserted into place after the manufacture of the window; the cover-strip (61) having air-passages (32) which communicate with the space (24) between the window panes, the air-passages (32) being located between strip-seals or area-seals (62b, 62c) for the core (40).

2. Sound-damping and heat-insulating window as claimed in Claim 1, characterized in that onto the floor of the U of each channel-section member (60) there is inserted, after the window has been manufactured, a supporting strip (63) to act as a bearing for the core (40).

3. Sound-damping and heat-insulating window as claimed in Claim 1 or 2, characterized in that the core (40) of each ventilating device (18a, 18b) has only two longitudinal rows of air-channels (41, 43), making an angle (40a) of approximately 90° to 150°, preferably approximately 120° to 130° between them, centred on the longitudinal axis (40b) of the core (40).

4. Sound-damping and heat-insulating window as claimed in Claims 1 to 3, characterized in that between the air-channels (41, 43) the core (40) has, extending over its entire length, a continuous meandering slot for the passage of air, the slot having several cross-sectional kinks.

5. Sound-damping and heat-insulating window as claimed in Claim 4, characterized in that the side-walls (49a, 49b) of the air-slot (49) do not run parallel to each other between the lateral air-channels (41, 43), but have different curvatures.

6. Sound-damping and heat-insulating window as claimed in one of the Claims 1 to 5, characterized in that the two side-wing portrons (16C, 16D) of the main wing (16) consist of the same channel-section members (60), whose U-shaped cross section is open towards the space (24) between the glass panes, as the lower and upper wings (16A, 16B).

7. Sound-damping and heat-insulating window as claimed in Claim 6, characterized in that the side-wing portions (16C, 16D) of the main wing (16) contain roller-blind spools (19A, 19B) for horizontally extending roller blinds; the cover- strips (61 ) for the lower and upper wings (16A, 16B) each having two parallel longitudinal guides (19c), one on each side of the row of air-passages communicating with the space (24) between the glass panes, the guides (19c) serving for guiding the roller blinds (19a, 19b) of the two roller-blind spools (19A, 19B); so that the roller blinds (19a, 19b) can be drawn horizontally in opposite directions across the window from the two side-wing portions (16C, 16D), as far as the closed position.

8. Sound-damping and heat-insulating window as claimed in one of the Claims 1 to 7, with an inwards opening subsidiary wing rebated onto the main wing, characterized in that a further outwards opening subsidiary wing (17a) is rebated onto the main wing (16).

9. Sound-damping and heat-insulating window as claimed in one of the Claims 1 to 8, characterized in that strip-like dry-layer filters (52) are mounted in annular fashion along the lateral air-passages (31, 33) between the main wing (16) and each of the subsidiary wings (17, 17a).

## Revendications

1. Fenêtre à vitrage composite, isolante du son et de la chaleur, à dormant (11 ) et battant composite (12), qui est constitué par un battant principal (16) et au moins un battant secondaire (17, 17a) à vitrage séparé, et à aérage d'insonorisation par des canaux d'air repliés, constituant des ensembles d'aérage (18a, 18b) horizontaux à enveloppes longitudinales (60) présentant des passages d'air (31, 33) réglables; et qui sont ménagés respectivement dans la partie inférieure et dans la partie supérieure (16A et 16B) du battant principal (16) et sont reliés avec les côtés extérieur et intérieur de la fenêtre ainsi qu'avec l'espace intermédiaire (24) de la vitre, chaque ensemble d'aérage comportant un noyau (40) présentant au moins deux rangées longitudinales de passages d'air (41, 43) et les deux ensembles d'aérage étant reliés mécaniquement l'un à l'autre de manière que le réglage d'un des ensembles provoque le réglage synchrone, dans le même sens, de l'autre ensemble, caractérisé par le fait que le battant principal (16) de la fenêtre composite (12) est formé, à sa partie inférieure (16A) et à sa partie supérieure (16B), par un profilé-cheminée (60) sensiblement en U, débouchant dans l'espace intermédiaire de vitrage (24), et dans lequel le noyau (40) de chaque ensemble d'aérage (18a, 18b) s'étend, sur toute sa longueur, entre les passages d'air (31, 33) avec une étanchéité en zone ou bande par rapport au côté extérieur (10a) et au côté intérieur (10b) de la fenêtre, et qui est obturé, du côté de sa section ouverte, par un couvercle (61 ) insérable ultérieurement, qui forme, en même temps, butée pour le noyau (40) de chaque ensemble d'aérage (18a, 18b) et qui présente des passages d'air (32) vers l'espace intermédiaire du vitrage (24) situés entre les zones ou bandes d'étanchéité (62b, 62c) à l'égard du noyau (40).

2. Fenêtre à vitrage composite, isolante du son et de la chaleur selon la revendication 1, caractérisée par le fait que sur le fond de chaque profilé-cheminée (60) est mis en place ultérieurement un palier de butée (63) en forme de bande, pour le noyau (40).

3. Fenêtre à vitrage composite, isolante du son et de la chaleur, selon la revendication 1 ou 2, caractérisée par le fait que, sur le noyau (40) de chaque ensemble d'aérage (18a, 18b), ne sont prévues que deux rangées longitudinales de canaux d'air (41, 43) situées dans des plans, passant par l'axe longitudinal (40b) du noyau (40), faisant entre eux un angle (40a) d'environ 90° à environ 150°, de préférence d'environ 120° à 130°.

4. Fenêtre à vitrage composite, isolante du son et de la chaleur, selon la revendication 1 à 3, caractérisée par le fait que le noyau (40) présente, entre les canaux d'air (41, 43), une rainure d'air (49) formant, en coupe, des méandres et de multiples replis et s'étendant sur toute la longueur du noyau.

5. Fenêtre à vitrage composite, isolante du son et de la chaleur, selon la revendication 4, caractérisée par le fait que les parois latérales (49a, 49b) de la rainure d'air (49) ne s'étendent pas, entre les canaux d'air latéraux (41, 43), parallèlement l'une à l'autre, mais présentent au contraire des voussures différentes.

6. Fenêtre à vitrage composite, isolante du son et de la chaleur, selon l'une des revendications 1 à 5, caractérisée par le fait que les deux pièces latérales (16c, 16d) du battant principal (16) sont constituées des mêmes profilés-cheminées en U, ouverts sur l'espace intermédiaire de vitrage (24), que les pièces supérieure et inférieure (16A, 16B) du battant.

7. Fenêtre à vitrage composite, isolante du son et de la chaleur, selon la revendication 6, caractérisée par le fait que, dans les pièces latérales (16c, 16d) du battant principal (16), sont disposés des éléments de store à rouleau, horizontaux, amovibles (19A, 19B) et, sur le couvercle (61 ) des pièces supérieure et inférieure (16A, 16B) du battant, sont ménagées, des deux côtés de la rangée de passages d'air (32) vers l'espace intermédiaire de vitrage (24), deux rainures de guidage parallèles (19c) pour les panneaux des deux éléments de store à rouleau (19A, 19B), rainures de guidage dans lesquelles les panneaux de store (19a, 19b) des deux pièces latérales de battant se faisant face peuvent être déplacées l'un par rapport à l'autre en direction horizontale jusqu'à fermeture.

8. Fenêtre à vitrage composite, isolante du son et de la chaleur, selon l'une des revendications 1 à 7, comportant un battant secondaire en butée contre le battant principal et ouvrant vers l'intérieur, caractérisée par le fait qu'un autre battant secondaire (17a) ouvrant vers l'extérieur est en butée contre le battant principal (16).

9. Fenêtre à vitrage composite, isolante du son et de la chaleur, selon la revendication 1 à 8, caractérisée par le fait qu'entre le battant principal (16) et chacun des battants secondaires (17, 17a) sont disposés annulairement, le long des passages d'air latéraux (31,33), des filtres à sec stratifiés (52).
